# EUROPÄISCHE PATENTSCHRIFT

(11) **EP 4 026 982 B1**
(45) Veröffentlichungstag und Bekanntmachung des Hinweises auf die Patenterteilung: **23.08.2023**
(21) Anmeldenummer: 21769322.5
(22) Anmeldetag: 29.04.2021
(51) Int. Cl.: E21B 7/00, E21B 27/00, E02F 3/407, E02D 17/13, E02D 5/30, E02D 7/22, E02F 3/20

(54) **BOHRKRONE FÜR EIN DREHBOHRGERÄT**
DRILL BIT FOR ROTARY DRILLING RIG
TRÉPAN POUR APPAREIL DE FORAGE ROTATIF

(30) Priorität: 13.11.2020 CN 202011268920
(43) Veröffentlichungstag der Anmeldung: 13.07.2022
(73) Patentinhaber: The Construction Engineering Company of CTCE Group, Hefei City, Anhui 230022 (CN); China Tiesiju Civil Engineering Group Co., Ltd., Hefei City, Anhui 230023 (CN); Wuxi Xinliang Machinery Manufacture Co., Ltd., Wuxi City, Jiangsu 214217 (CN)
(72) Erfinder: YANG, Zonglu, Anhui 230022 (CN); CHEN, Xiaowen, Anhui 230022 (CN); ZHU, Yi, Anhui 230022 (CN); ZHU, Liming, Anhui 230022 (CN); WU, Ninglin, Anhui 230022 (CN); XIE, Yi, Anhui 230022 (CN); WANG, Xi, Anhui 230022 (CN); LI, Dong, Anhui 230022 (CN); CHEN, Qiang, Anhui 230022 (CN); LI, Xuan, Anhui 230022 (CN); LIU, Yongli, Anhui 230022 (CN)
(74) Vertreter: VKK Patentanwälte PartG mbB
(86) Internationale Anmeldenummer: PCT/CN2021/091117
(87) Internationale Veröffentlichungsnummer: WO 2022/100029

(56) Entgegenhaltungen:
- EP-A1- 0 363 899
- CN-A- 109 989 705
- CN-A- 111 173 455
- CN-A- 112 267 839
- CN-U- 210 033 286
- CN-U- 211 314 115
- JP-A- H0 626 031
- JP-A- 2013 204 405
- US-A1- 2013 269 220
- US-B2- 9 376 880

## Beschreibung

### Technisches Gebiet

Die Erfindung betrifft das Gebiet der Bohrer für den Bohrpfahlbau, insbesondere einen Bohrer für eine Drehbohranlage.

### Stand der Technik

Mit der Entwicklung von Wissenschaft und Technologie findet das Pfahlfundament wegen ihrer großen Tragfähigkeit und stabilen Struktur eine breite Anwendung in den Gebieten wie U-Bahn-, Bahnhof-, Flughafen- und Wohnungsbau. Beim Bohren mit einer Drehbohranlage sammeln sich Schlammschlacken im Bohrer an. Daher ist es notwendig, rechtzeitig den Rohrer zu reinigen, um die kontinuierliche Arbeitsfähigkeit des Bohrers sicherzustellen.

Gegenwärtig besteht das üblicherweise verwendete Verfahren zum Entschlacken darin: das Bohrstange wird in Vorwärts- und Rückwärtsrichtung gedreht, um den Bohrer anzutreiben und somit mit der Zentrifugalkraft die Schlacken herauswerfen. Durch schnelles Zurückziehen und Lösen des Hauptseils werden die Schlacken im Bohrer herausgeschüttelt. Die schnelle Drehung der Bohrstange erzeugt jedoch viel Lärm. Und für die kohäsive Bodenschicht ist es schwierig, die Schlacken herauszuschütteln, was eine niedrige Arbeitseffizienz zur Folge hat. Langzeitschütteln des Hauptseils beschleunigt auch die Alterung des Seils.

US 2013/269220 A1 offenbart einen Bohreimer mit einem schwenkbaren Boden, welcher einen feststehenden Bereich und einen drehbaren Bereich zum Bilden einer Öffnung im Boden umfasst.

Offenbarung der Erfindung Die Aufgabe der Erfindung besteht darin, einen Bohrer für eine Drehbohranlage bereitzustellen, bei dem das Seil nicht zum Entschlacken verwendet werden muss, und die durch die Arbeit verursachte Lärmbelastung wirksam vermieden und die Arbeitseffizienz verbessert wird.

Um die obige Aufgabe zu lösen, stellt die Erfindung die folgenden technischen Lösungen bereit:
Bohrer für eine Drehbohranlage, umfassend einen Bohrzylinder, der am oberen Ende mit einem Verbindungsteil und am unteren Ende mit einem Schneidteil versehen ist, wobei der Bohrzylinder einen Bohrzylinderkörper und einen Zylinderklappmantel umfasst, wobei der Bohrzylinderkörper entlang seiner Seitenwand in Längsrichtung mit einer Nutöffnung versehen ist, und das offene Ende der Nutöffnung sich an der unteren Endfläche des Bohrzylinderkörpers befindet, wobei der Zylinderklappmantel an der Nutöffnung angeordnet ist, und der Oberteil des Zylinderklappmantels drehbar mit dem Bohrzylinderkörper verbunden ist, wobei der Schneidteil ein erstes Verbindungsende und ein zweites Verbindungsende aufweist, die positionell einander gegenüberliegen, und das erste Verbindungsende drehbar mit dem Unterteil des Zylinderklappmantels verbunden ist.

Als eine weitere Lösung der Erfindung ist es vorgesehen, dass der Oberteil des Zylinderklappmantels über ein erstes Scharnier schwenkbar mit dem Bohrzylinderkörper verbunden ist; und das erste Verbindungsende über ein zweites Scharnier schwenkbar mit dem Unterteil des Zylinderklappmantels verbunden ist.

Als eine weitere Lösung der Erfindung ist es vorgesehen, dass eine Druckstange axial durch das Innere des Bohrzylinderkörpers verläuft, der Oberteil der Druckstange fest mit dem Verbindungsteil verbunden ist und der Unterteil der Druckstange mit einem Hakenelement versehen ist, wobei das Hakenelement in Rastverbindung mit dem zweiten Verbindungsende steht; dass an der Druckstange innerhalb des Bohrzylinderkörpers ein erster Begrenzungsblock zum Begrenzen der Auf- und Abwärtsbewegung der Druckstange vorgesehen ist; dass ein Kragen am Außenumfang des Oberteils der Druckstange aufgesetzt ist, und der Kragen fest mit dem Verbindungsteil verbunden ist; dass eine Druckfeder an der Druckstange zwischen dem Kragen und dem ersten Begrenzungsblock aufgesetzt ist.

Als eine weitere Lösung der Erfindung ist es vorgesehen, dass der Schneidteil eine obere Basisplatte, eine gerade unterhalb der oberen Basisplatte angeordnete Schneidscheibe und ein die Mitte der oberen Basisplatte und der Schneidscheibe durchdringendes Zentrierrohr umfasst, wobei die obere Basisplatte fest mit dem Zentrierrohr verbunden ist, und die Schneidscheibe sich um das Zentrierrohr drehen kann, wobei die obere Basisplatte und die Schneidscheibe beide symmetrisch angeordnete Aussparungen aufweisen, wobei eine Zahnscheibe fest an der unteren Endfläche der Schneidscheibe vorgesehen ist, und die Zahnscheibe einen Zahnscheibensitz und auf dem Zahnscheibensitz vorgesehene Schrämpicken umfasst, wobei das zweite Scharnier mit der oberen Basisplatte am ersten Verbindungsende verbunden ist.

Als eine weitere Lösung der Erfindung ist es vorgesehen, dass die Zahnscheibe eine erste Zahnscheibe, eine zweite Zahnscheibe, die symmetrisch bezüglich des Zentrierrohres angeordnet sind, und eine fest an der Mitte der unteren Endfläche der oberen Basisplatte angeordnete, dritte Zahnscheibe, umfasst, wobei die erste Zahnscheibe mit ersten Schrämpicken mit derselben Ausrichtung versehen ist, die zweite Zahnscheibe mit zweiten Schrämpicken mit derselben Ausrichtung versehen ist und die dritte Zahnscheibe mit zwei Schrämpicken mit unterschiedlichen Ausrichtungen versehen ist, wobei die Ausrichtungen der ersten Schrämpicken, der zweiten Schrämpicken und der dritten Schrämpicken alle unterschiedlich sind, und die Position der dritten Zahnscheibe niedriger ist als die der ersten Zahnscheibe und der zweiten Zahnscheibe.

Als eine weitere Lösung der Erfindung ist es vorgesehen, dass das Hakenelement ein Scharniergelenk und einen Haken umfasst, wobei das Scharniergelenk drehbar an dem unteren Ende der Druckstange angeschlossen ist, und der Haken drehbar an dem unteren Ende des Scharniergelenks angeschlossen ist; dass die obere Endfläche der oberen Basisplatte am zweiten Verbindungsende mit einem türförmigen Rahmen versehen ist, wobei der türförmige Rahmen in Rastverbindung mit der Spitze des Hakens steht.

Als eine weitere Lösung der Erfindung ist es vorgesehen, dass ein Torsionsblock an jeder Kante der oberen Endfläche der oberen Basisplatte auf beiden Seiten des türförmigen Rahmens vorgesehen ist; dass das untere Ende des Bohrzylinderkörpers mit einem Rastverbindungsdurchbruch versehen ist, und der Rastverbindungsdurchbruch mit einem Kantenschutzstreifen umhüllt ist, wobei der Kantenschutzstreifen eine Kontur zur Aufnahme des Torsionsblocks aufweist.

Als eine weitere Lösung der Erfindung ist es vorgesehen, dass zwei zweite Begrenzungsblöcke an den Innenwänden der beiden Seiten der Aussparungen des Bohrzylinderkörpers vorgesehen sind, dritte Begrenzungsblöcke an den Außenwänden der beiden Seiten des Zylinderklappmantels vorgesehen sind, wobei die zweiten Begrenzungsblöcke und die dritten Begrenzungsblöcke versetzt ineinander eingegriffen angeordnet sind.

Als eine weitere Lösung der Erfindung ist es vorgesehen, dass der Verbindungsteil eine obere Scheibe umfasst, die fest mit dem Deckenende des Bohrzylinderkörpers verbunden ist, und ein Vierkantkopf fest an der oberen Endfläche der oberen Scheibe angeordnet ist, wobei eine Vierkantöffnung innerhalb des Vierkantkopfes vorgesehen ist.

Im Vergleich zum Stand der Technik sind die vorteilhaften Wirkungen der Erfindung wie folgt: Die Struktur der Erfindung ist neu. Der Zylinderklappmantel und der Schneidteil bilden eine exzentrische L-förmige Struktur. Wenn der türförmige Rahmen vom Haken gelöst wird, wird der Zylinderklappmantel unter der Schwerkraft automatisch vom Bohrzylinderkörper getrennt, so dass die Schlacken automatisch fallen können. Somit kann die Erfindung ein schnelles Entschlacken für verschiedene Bodenschichten ermöglichen und einen breiten Anwendungsbereich aufweisen. Die Erfindung kann mit der ursprünglichen Bohrmaschine verbunden und angepasst werden, wodurch Kosten gespart und der wirtschaftliche Nutzen verbessert werden.

Die zweiten Begrenzungsblöcke und die dritten Begrenzungsblöcke, die an der Verbindungsstelle zwischen dem Bohrzylinderkörper und dem Zylinderklappmantel ineinander eingreifen, können die Position genau begrenzen und die Kollision und Reibung zwischen den beiden bei der Arbeit verringern.

### Kurze Beschreibung der Zeichnungen

Fig. 1 ist eine schematische Darstellung der Struktur der Erfindung;
Fig. 2 ist eine Explosionsansicht der Erfindung;
Fig. 3 ist eine schematische Darstellung der Struktur eines erfindungsgemäßen Schneidteils;
Fig. 4 ist eine schematische Darstellung der Struktur eines erfindungsgemäßen Verbindungsteils;

### Bezugszeichenliste:

- 1: Bohrzylinder
- 11: Bohrzylinderkörper
- 111: Rastverbindungsdurchbruch
- 112: zweieter Begrenzungsblock
- 12: Zylinderklappmantel
- 121: dritter Begrenzungsblock
- 113: Kantenschutzstreifen
- 2: Verbindungsteil
- 21: obere Scheibe
- 22: Vierkantkopf
- 221: Vierkantöffnung
- 23: Verstärkungsrippenplatte
- 24: L-förmiger Spannbügel
- 3: Schneidteil
- 31: erstes Verbindungsende
- 32: zweites Verbindungsende
- 33: obere Basisplatte
- 34: Schneidscheibe
- 35: Zahnscheibe
- 351: erste Zahnscheibe
- 352: zweite Zahnscheibe
- 353: dritte Zahnscheibe
- 36: Zentrierrohr
- 37: Torsionsblock
- 38: türförmiger Rahmen
- 4: erstes Scharnier
- 5: zweites Scharnier
- 6: Druckstange
- 61: Hakenelement
- 611: Scharniergelenk
- 6111: erste Gelenkeinheit
- 6112: zweite Gelenkeinheit
- 612: Haken
- 62: Druckfeder
- 63: erster Begrenzungsblock
- 64: Kragen

### Ausführungsformen der Erfindung

Die technischen Lösungen in den Ausführungsbeispielen der Erfindung werden nachstehend in Verbindung mit den beigefügten Zeichnungen in den Ausführungsbeispielen der Erfindung klar und vollständig beschrieben. Offensichtlich sind die beschriebenen Ausführungsbeispiele nur ein Teil der Ausführungsbeispiele der Erfindung und nicht alle Ausführungsbeispiele. Anhand von den Ausführungsbeispielen in der Erfindung sollen alle anderen Ausführungsbeispiele, die vom Durchschnittsfachmann ohne erfinderische Tätigkeit erhalten werden, in den Schutzumfang der Erfindung fallen.

Unter Bezugnahme auf Fig. 1 bis 4 umfasst ein Bohrer für eine Drehbohranlage in einem Ausführungsbeispiel der Erfindung einen Bohrzylinder 1, der am oberen Ende mit einem Verbindungsteil 2 und am unteren Ende mit einem Schneidteil 3 versehen ist. Der Bohrzylinder 1 umfasst einen Bohrzylinderkörper 11 und einen Zylinderklappmantel 12. Der Bohrzylinderkörper 11 ist entlang seiner Seitenwand in Längsrichtung mit einer Nutöffnung versehen, die in umgekehrter U-Form ausgebildet ist und deren offene Ende sich am unteren Ende des Bohrzylinderkörpers 11 befindet. Der Zylinderklappmantel 12 ist an der Nutöffnung angeordnet, und der Oberteil des Zylinderklappmantels 12 ist über ein erstes Scharnier 4 beweglich mit dem Bohrzylinderkörper 11 verbunden. Der Schneidteil 3 weist ein erstes Verbindungsende 31 und ein zweites Verbindungsende 32 auf, die positionell einander gegenüberliegen, wobei das erste Verbindungsende 31 über ein zweites Scharnier 5 beweglich mit dem Unterteil des Zylinderklappmantels 12 verbunden ist. Das zweite Scharnier 5 ist parallel zum ersten Scharnier 4 angeordnet. Der Bohrzylinderkörper 11 wird mit einer Druckstange 6 entlang seiner inneren Seitenwand axial geführt, der Oberteil der Druckstange 6 ist fest mit dem Verbindungsteil 2 verbunden und der Unterteil der Druckstange 6 mit einem Hakenelement 61 versehen, wobei das Hakenelement 61 in Rastverbindung mit dem zweiten Verbindungsende 32 steht. Es ist besonders anzumerken, dass sich das erste Scharnier 4, das zweite Scharnier 5 und das Hakenelement 61 alle auf derselben Ebene drehen. Zwei zweite Begrenzungsblöcke 112 sind an den Innenwänden der beiden Seiten der Nutöffnung des Bohrzylinderkörpers 11 angeordnet, und dritte Begrenzungsblöcke 121 sind an den Außenwänden der beiden Seiten des Zylinderklappmantels 12 angeordnet, wobei die zweiten Begrenzungsblöcke 112 und die dritten Begrenzungsblöcke 121 versetzt ineinander eingegriffen angeordnet sind, was die genaue Ausrichtung zwischen dem Bohrzylinderkörper 11 und dem Zylinderklappmantel 12 begünstigt und die Kollision und Reibung zwischen den beiden verringert.

Ferner ist ein Kragen 64 am Außenumfang des Oberteils der Druckstange 6 vorgesehen, eine Seite des Kragens 64 ist fest mit dem Verbindungsteil 2 verbunden, und der Kragen 64 trägt bei zu verhindern, dass die Druckstange 6 bei der Auf- und Abwärtsbewegung nicht seitlich abweicht. Die Mitte der Druckstange 6 ist mit einem ersten Begrenzungsblock 63 versehen, um eine übermäßige Verschiebung der Druckstange 6 nach oben zu verhindern. Der erste Begrenzungsblock 63 liegt am unteren Ende des Verbindungsteils 2 an. Der erste Begrenzungsblock 63 trägt bei zu verhindern, dass, wenn die Druckfeder 62 zurückspringt, die Druckstange 6 infolge einer übermäßigen Aufwärtskraft herausgefedert wird. Die Druckfeder 62 ist am Außenumfang der Druckstange 6 zwischen dem ersten Begrenzungsblock 63 und dem Kragen 64 aufgesetzt, und die Druckfeder 62 leistet dazu Beitrag, dass sich die Druckstange 6 nach dem Niederdrücken schnell zurücksetzen kann. Ein Hakenelement 61 ist mit dem unteren Ende der Druckstange 6 verbunden, und das Hakenelement 61 umfasst ein Scharniergelenk 611 und einen Haken 612. Das Scharniergelenk 611 umfasst eine erste Gelenkeinheit 6111 und eine zweite Gelenkeinheit 6112, wobei die erste Gelenkeinheit 6111 drehbar am unteren Ende der Druckstange 6 angeschlossen ist, die zweite Gelenkeinheit 6112 drehbar am unteren Ende der ersten Gelenkeinheit 6111 angeschlossen ist und der Haken 612 drehbar am unteren Ende der zweiten Gelenkeinheit 6112 angeschlossen ist.

Ferner umfasst der Schneidteil 3 eine obere Basisplatte 33, eine gerade unterhalb der oberen Basisplatte 33 angeordnete Schneidscheibe 34 und ein die Mitte der oberen Basisplatte 33 und der Schneidscheibe 34 durchdringendes Zentrierrohr 36. Sowohl die obere Basisplatte 33 als auch die Schneidscheibe 34 weisen symmetrische Aussparungen auf, die schleifenförmig ausgestaltet sind. Hierbei ist die planare Drehung der oberen Basisplatte 33 durch das zweite Scharnier 5 begrenzt, und die Schneidscheibe 34 ist drehbar mit dem Zentrierrohr 36 verbunden, und die Schneidscheibe 34 kann gedreht werden, um mit den Aussparungen der oberen Basisplatte 33 zu schließen. Eine Zahnscheibe 35 ist fest an der unteren Endfläche der Schneidscheibe 34 vorgesehen, wobei die Zahnscheibe 35 einen Zahnscheibensitz und auf dem Zahnscheibensitz vorgesehene Schrämpicken umfasst. Das zweite Scharnier 5 ist mit der oberen Basisplatte 33 am ersten Verbindungsende 31 verbunden. Die obere Endfläche der oberen Basisplatte 33 am zweiten Verbindungsende 32 ist mit einem türförmigen Rahmen 38 versehen, und der türförmige Rahmen 38 steht mit der Spitze des Hakens 612 in Rastverbindung. Ein Torsionsblock 37 ist an jeder Kante der oberen Endfläche der oberen Basisplatte 33 auf beiden Seiten des türförmigen Rahmens 38 vorgesehen. **Das untere Ende des Bohrzylinderkörpers 11** ist mit einem Rastverbindungsdurchbruch 111 versehen, der Rastverbindungsdurchbruch 111 ist mit einem Kantenschutzstreifen 113 umhüllt, und der Kantenschutzstreifen 113 weist eine Kontur zur Aufnahme des Torsionsblocks 37 auf. Wenn die Drehbohranlage bohrt, befinden sich der türförmige Rahmen 38 und die Spitze des Hakens 612 in einem rastverbundenen Zustand, der Torsionsblock 37 und der Kantenschutzstreifen 113 befinden sich ebenfalls in einem rastverbundenen Zustand, und die Schneidscheibe 34 befindet sich in einer Drehungszustand. Die passende Rastverbindung des Torsionsblocks 37 und dem Rastverbindungsdurchbruch 111 kann dazu beitragen, die horizontale Drehung der oberen Basisplatte 33 zu begrenzen, wodurch verhindert wird, dass der Haken 612 aufgrund von Schütteln vom türförmigen Rahmen 38 fällt. Beim Entschlacken wird der türförmige Rahmen 38 von der Spitze des Hakens 612 getrennt, der Schneidteil 3 bildet als Gegengewicht mit dem Zylinderklappmantel 12 eine L-förmige Struktur. Die Verbindungslinie von der Spitze der L-förmigen Struktur zum Schwerpunkt und die Seitenwand des Zylinderklappmantels 12 bilden einen bestimmten eingeschlossenen Winkel. Wenn daher der türförmige Rahmen 38 von der Spitze des Hakens 612 getrennt ist, wird automatisch ein bestimmter Klappwinkel zwischen dem Zylinderklappmantel 12 und dem Bohrzylinderkörper 11 ohne äußere Kraft gebildet. Wenn der Bohrer von einer Seite zur anderen schwingt, nimmt der Klappwinkel des Zylinderklappmantels 12 unter Einwirkung der Zentrifugalkraft zu.

Ferner umfasst die Zahnscheibe 35 eine erste Zahnscheibe 351 und eine zweite Zahnscheibe 352, die symmetrisch bezüglich des Zentrierrohres 36 angeordnet sind, und eine fest in der Mittelstellung der unteren Endfläche der oberen Basisplatte 33 angeordnete dritte Zahnscheibe 353, umfasst, wobei die erste Zahnscheibe 351 mit drei ersten Schrämpicken mit derselben Ausrichtung versehen ist, die zweite Zahnscheibe 352 mit drei zweiten Schrämpicken mit derselben Ausrichtung versehen ist und die dritte Zahnscheibe 353 mit zwei dritten Schrämpicken mit unterschiedlichen Ausrichtungen versehen ist, wobei die Ausrichtungen der ersten Schrämpicken, der zweiten Schrämpicken und der dritten Schrämpicken alle unterschiedlich sind, und die Position der dritten Zahnscheibe 353 niedriger ist als die der ersten Zahnscheibe 351 und der zweiten Zahnscheibe 352. Bei der Arbeit kommt die in der Mittelstellung befindliche dritte Zahnscheibe 353 zuerst mit den Schlacken im Pfahlbrunnen in Kontakt. Die von der Bohrstange bereitgestellte Abwärtskraft wird alle auf den Boden ausgeübt. Die kleine Kontaktfläche zwischen der dritten Zahnscheibe 353 und dem Boden hat einen sehr hohen Druck zur Folge, wodurch die Schlacken besser gelöst werden und ein effizientes nachfolgendes Bohren ermöglicht werden kann.

Ferner umfasst der Verbindungsteil 2 eine obere Scheibe 21, die fest mit dem Deckenende des Bohrzylinderkörpers 11 verbunden ist, und ein Vierkantkopf 22 ist fest an der oberen Endfläche der oberen Scheibe 21 angeordnet, wobei eine Vierkantöffnung 221 innerhalb des Vierkantkopfes 22 vorgesehen ist.

Der Vierkantkopf 22 schließt eine rechteckige Struktur ein, an dessen oberen Ecken vier L-förmige Spannbügel 24 fest angeschlossen sind. Die L-förmigen Spannbügel 24 werden nacheinander mit miteinander verbunden Anfang und Ende an den vier Ecken des Deckenendes des Vierkantkopfes 22 angeschlossen und befestigt, so dass die Festigkeit des Vierkantkopfes 22 verstärkt wird. Vier in Längsrichtung verlaufende Verstärkungsrippenplatten 23 sind fest zwischen der oberen Scheibe 21 und dem Vierkantkopf 22 verbunden. Durch die Verstärkungsrippenplatten 23 wird eine zusätzliche Unterstützung für den Vierkantkopf 22 bereitgestellt, um die Stabilität des Vierkantkopfs 22 sicherzustellen. Der Vierkantkopf 22 und die obere Scheibe 21 sind mit einer Vierkantöffnung 221 versehen, und die Vierkantöffnung 221 wird zum Verbinden mit der Bohrstange verwendet, so dass der Bohrer durch die rotierende Bohrstange zum Drehen angetrieben wird. Eine Seite des Kragens 64 ist an der Seitenfläche des Vierkantkopfes 22 befestigt.

Die Erfindung ist bei Verwendung in den Drehbohrmodus und den Klappentschlackungsmodus unterteilt. Hierbei lautet der Drehbohrmodus spezifisch wie folgt lautet: der türförmigen Rahmen 38 steht mit der Spitze des Hakens 612 in Rastverbindung, der Zylinderklappmantel 12 befindet sich im geschlossenen Zustand, die Bohrstange der Drehbohranlage wird durch die Vierkantöffnung 221 geführt und somit wird die Bohrstange durch den Vierkantkopf 22 mit dem Bohrer verbunden. Die Bohrstange wird zum Drehen angesteuert, um den Bohrer zum Drehen anzutreiben. So kann die Drehbohrung durchgeführt werden. Während des Bohrvorgangs sammeln sich die Schlacken im Bohrer an und eine rechtzeitige Entschlackung ist deshalb notwendig, um die kontinuierliche Arbeitsfähigkeit des Bohrers sicherzustellen. Der spezifische Klappentschlackungsmodus lautet wie folgt: die Bohrstange wird angesteuert, um den Bohrer vom Ortbetonpfahl nach oben zu ziehen und zur Seite des Pfahlbrunnens zu bewegen. Beim Anheben des Bohrers wird die Druckfeder 62 komprimiert und die Druckstange 6 nach unten verschoben. Der Haken 612 verschiebt sich nach unten und wird vom türförmigen Rahmen 38 gelöst. Der Zylinderklappmantel 12 wird unter der Wirkung der Schwerkraft des Schneidteils 2 automatisch vom Bohrzylinderkörper 11 getrennt, und die Schlacken fallen automatisch unter der Wirkung seiner eigenen Schwerkraft. Gleichzeitig wird der Bohrer durch leichtes Drehen der Bohrstange nach links und rechts geschwenkt, so dass die Schlacken durch die Zentrifugalkraft gründlicher abgeschüttelt werden und somit die Schlackenreinigung im Bohrer abgeschlossen ist. Nachdem die Schlacken abgelassen und gereinigt wurden, kann die Bohrstange betätigt werden, um den Bohrer über den Pfahlbrunnen zu bewegen, so dass das Bohren fortgesetzt wird. Beim Bohren nach unten wird der Schneidteil 3 vom Boden des Pfahlbrunnens nach oben gedrückt und mit dem Bohrzylinder 1 geschlossen. Zu diesem Zeitpunkt kehrt der Zylinderklappmantel 12 in den geschlossenen Zustand zurück, und der türförmige Rahmen 38 und die Spitze von dem Haken 612 werden wieder rastverbunden.

Obwohl diese Beschreibung gemäß den Ausführungsformen beschrieben wird, enthält nicht jede Ausführungsform nur eine unabhängige technische Lösung. Diese Formulierungsweise in der Beschreibung dient nur der Klarheit. Der Fachmann auf diesem Gebiet sollte die Beschreibung als Ganzes betrachten, und die technischen Lösungen in den jeweiligen Ausführungsbeispielen können auch auf geeigneter Weise kombiniert werden, um andere für den Fachmann verständlichen Ausführungsformen zu bilden.

Daher sind die obigen Beschreibungen nur bevorzugte Ausführungsbeispiele der Anmeldung und werden nicht verwendet, um den Umfang der Implementierung der Anmeldung einzuschränken.

## Patentansprüche

1. Bohrer für eine Drehbohranlage, umfassend einen Bohrzylinder (1), der am oberen Ende mit einem Verbindungsteil (2) und am unteren Ende mit einem Schneidteil (3) versehen ist, **dadurch gekennzeichnet, dass** der Bohrzylinder (1) einen Bohrzylinderkörper (11) und einen Zylinderklappmantel (12) umfasst, wobei der Bohrzylinderkörper (11) entlang seiner Seitenwand in Längsrichtung mit einer Nutöffnung versehen ist, und das offene Ende der Nutöffnung sich an der unteren Endfläche des Bohrzylinderkörpers (11) befindet, wobei der Zylinderklappmantel (12) an der Nutöffnung angeordnet ist, und der Oberteil des Zylinderklappmantels (12) drehbar mit dem Bohrzylinderkörper (11) verbunden ist, wobei der Schneidteil (3) ein erstes Verbindungsende (31) und ein zweites Verbindungsende (32) aufweist, die positionell einander gegenüberliegen, und das erste Verbindungsende (31) drehbar mit dem Unterteil des Zylinderklappmantels (12) verbunden ist.

2. Bohrer für eine Drehbohranlage nach Anspruch 1, **dadurch gekennzeichnet, dass** der Oberteil des Zylinderklappmantels (12) über ein erstes Scharnier (4) schwenkbar mit dem Bohrzylinderkörper (11) verbunden ist; und dass das erste Verbindungsende (31) über ein zweites Scharnier (5) schwenkbar mit dem Unterteil des Zylinderklappmantels (12) verbunden ist.

3. Bohrer für eine Drehbohranlage nach Anspruch 1, **dadurch gekennzeichnet, dass** eine Druckstange (6) axial durch das Innere des Bohrzylinderkörpers (11) verläuft, der Oberteil der Druckstange (6) fest mit dem Verbindungsteil (2) verbunden ist und der Unterteil der Druckstange (6) mit einem Hakenelement (61) versehen ist, wobei das Hakenelement (61) in Rastverbindung mit dem zweiten Verbindungsende (32) steht; dass an der Druckstange (6) innerhalb des Bohrzylinderkörpers (11) ein erster Begrenzungsblock (63) zum Begrenzen der Auf- und Abwärtsbewegung der Druckstange (6) vorgesehen ist; dass ein Kragen (64) am Außenumfang des Oberteils der Druckstange (6) aufgesetzt ist, und der Kragen (64) fest mit dem Verbindungsteil (2) verbunden ist; dass eine Druckfeder (62) an der Druckstange (11) zwischen dem Kragen (64) und dem ersten Begrenzungsblock (63) aufgesetzt ist.

4. Bohrer für eine Drehbohranlage nach Anspruch 1, **dadurch gekennzeichnet, dass** der Schneidteil (3) eine obere Basisplatte (33), eine gerade unterhalb der oberen Basisplatte (33) angeordnete Schneidscheibe (34) und ein die Mitte der oberen Basisplatte (33) und der Schneidscheibe (34) durchdringendes Zentrierrohr (36) umfasst, wobei die obere Basisplatte (33) fest mit dem Zentrierrohr (36) verbunden ist, und die Schneidscheibe (34) sich um das Zentrierrohr (36) drehen kann, wobei die obere Basisplatte (33) und die Schneidscheibe (34) beide symmetrisch angeordnete Aussparungen aufweisen, wobei eine Zahnscheibe (35) fest an der unteren Endfläche der Schneidscheibe (34) vorgesehen ist, und die Zahnscheibe (35) einen Zahnscheibensitz und auf dem Zahnscheibensitz vorgesehene Schrämpicken umfasst, wobei das zweite Scharnier (5) mit der oberen Basisplatte (33) am ersten Verbindungsende (31) verbunden ist.

5. Bohrer für eine Drehbohranlage nach Anspruch 4, **dadurch gekennzeichnet, dass** die Zahnscheibe (35) eine erste Zahnscheibe (351), eine zweite Zahnscheibe (352), die symmetrisch bezüglich des Zentrierrohres (36) angeordnet sind, und eine fest an der Mitte der unteren Endfläche der oberen Basisplatte (33) angeordnete dritte Zahnscheibe (353), umfasst, wobei die erste Zahnscheibe (351) mit ersten Schrämpicken mit derselben Ausrichtung versehen ist, die zweite Zahnscheibe (352) mit zweiten Schrämpicken mit derselben Ausrichtung versehen ist und die dritte Zahnscheibe (353) mit zwei Schrämpicken mit unterschiedlichen Ausrichtungen versehen ist, wobei die Ausrichtungen der ersten Schrämpicken, der zweiten Schrämpicken und der dritten Schrämpicken alle unterschiedlich sind, und die Position der dritten Zahnscheibe (353) niedriger ist als die der ersten Zahnscheibe (351) und der zweiten Zahnscheibe (352).

6. Bohrer für eine Drehbohranlage nach Anspruch 1, **dadurch gekennzeichnet, dass** das Hakenelement (61) ein Scharniergelenk (611) und einen Haken (612) umfasst, wobei das Scharniergelenk (611) drehbar an dem unteren Ende der Druckstange (6) angeschlossen ist, und der Haken (612) drehbar an dem unteren Ende des Scharniergelenks (611) angeschlossen ist; dass die obere Endfläche der oberen Basisplatte (33) am zweiten Verbindungsende (32) mit einem türförmigen Rahmen (38) versehen ist, wobei der türförmige Rahmen (38) in Rastverbindung mit der Spitze des Hakens (612) steht.

7. Bohrer für eine Drehbohranlage nach Anspruch 6, **dadurch gekennzeichnet, dass** ein Torsionsblock (37) an jeder Kante der oberen Endfläche der oberen Basisplatte (33) auf beiden Seiten des türförmigen Rahmens (38) vorgesehen ist; dass das untere Ende des Bohrzylinderkörpers (11) mit einem Rastverbindungsdurchbruch (111) versehen ist, und der Rastverbindungsdurchbruch (111) mit einem Kantenschutzstreifen (113) umhüllt ist, wobei der Kantenschutzstreifen (113) eine Kontur zur Aufnahme des Torsionsblocks (37) aufweist.

8. Bohrer für eine Drehbohranlage nach Anspruch 1, **dadurch gekennzeichnet, dass** zwei zweite Begrenzungsblöcke (112) an den Innenwänden der beiden Seiten der Aussparungen des Bohrzylinderkörpers (11) vorgesehen sind, dritte Begrenzungsblöcke (121) an den Außenwänden der beiden Seiten des Zylinderklappmantels (12) vorgesehen sind, wobei die zweiten Begrenzungsblöcke (112) und die dritten Begrenzungsblöcke (121) versetzt ineinander eingegriffen angeordnet sind.

9. Bohrer für eine Drehbohranlage nach Anspruch 1, **dadurch gekennzeichnet, dass** der Verbindungsteil (2) eine obere Scheibe (21) umfasst, die fest mit dem Deckenende des Bohrzylinderkörpers (11) verbunden ist, und ein Vierkantkopf (22) fest an der oberen Endfläche der oberen Scheibe (21) angeordnet ist, wobei eine Vierkantöffnung (221) innerhalb des Vierkantkopfes (22) vorgesehen ist.

## Claims

1. A drill for a rotary drilling rig, comprising a drilling cylinder (1) provided with a connecting part (2) at the upper end and a cutting part (3) at the lower end, **characterised in that** the drill cylinder (1) comprises a drill cylinder body (11) and a cylinder flap mantle (12), wherein the drill cylinder body (11) is provided with a notch opening along its side wall in the longitudinal direction, and the open end of the notch opening is located at the lower end surface of the drill cylinder body (11), wherein the cylinder flap mantle (12) is located at the notch opening and the upper part of the cylinder flap mantle (12) is rotatably connected to the drill cylinder body (11), wherein the cutting part (3) has a first connecting end (31) and a second connecting end (32) which are positionally opposite to each other, and the first connecting end (31) is rotatably connected to the lower part of the cylinder flap mantle (12).

2. The drill for a rotary drilling rig according to claim 1, **characterised in that** the upper part of the cylinder flap mantle (12) is pivotally connected to the drill cylinder body (11) via a first hinge (4); and that the first connecting end (31) is pivotally connected to the lower part of the cylinder flap mantle (12) via a second hinge (5).

3. The drill for a rotary drilling rig according to claim 1, **characterized in that** a pressure rod (6) extends axially through the interior of the drill cylinder body (11), the upper part of the pressure rod (6) is fixedly connected to the connecting part (2) and the lower part of the pressure rod (6) is provided with a hook element (61), wherein the hook element (61) is in snap-in connection with the second connecting end (32); that a first limiting block (63) for limiting the upward and downward movement of the pressure rod (6) is provided on the pressure rod (6) inside the drill cylinder body (11); that a collar (64) is fitted on the outer circumference of the upper part of the pressure rod (6), and the collar (64) is fixedly connected to the connecting part (2); that a compression spring (62) is fitted on the pressure rod (11) between the collar (64) and the first limiting block (63).

4. The drill for a rotary drilling rig according to claim 1, **characterized in that** the cutting portion (3) comprises an upper base plate (33), a cutting disk (34) disposed just below the upper base plate (33), and a centering tube (36) penetrating the center of the upper base plate (33) and the cutting disk (34), wherein the upper base plate (33) is fixedly connected to the centering tube (36), and the cutting disk (34) is capable of rotating about the centering tube (36), wherein the upper base plate (33) and the cutting disk (34) both have symmetrically arranged recesses, wherein a toothed disk (35) is fixedly provided on the lower end surface of the cutting disk (34), and the toothed disk (35) comprises a toothed disk seat and pecks provided on the toothed disk seat, wherein the second hinge (5) is connected to the upper base plate (33) at the first connecting end (31).

5. The drill for a rotary drilling rig according to claim 4, **characterized in that** the toothed disc (35) comprises a first toothed disc (351), a second toothed disc (352) arranged symmetrically with respect to the centering tube (36), and a third toothed disc (353) fixedly arranged at the center of the lower end face of the upper base plate (33), wherein the first toothed disc (351) is provided with first pecks having the same orientation, the second toothed disk (352) is provided with second pecks having the same orientation, and the third toothed disk (353) is provided with two pecks having different orientations, wherein the orientations of the first pecks, the second pecks and the third pecks are all different, and the position of the third toothed disk (353) is lower than that of the first toothed disk (351) and the second toothed disk (352).

6. The drill for a rotary drilling rig according to claim 1, **characterized in that** the hook member (61) comprises a hinge joint (611) and a hook (612), wherein the hinge joint (611) is rotatably connected to the lower end of the pressure rod (6), and the hook (612) is rotatably connected to the lower end of the hinge joint (611); that the upper end surface of the upper base plate (33) at the second connecting end (32) is provided with a door-shaped frame (38), wherein the door-shaped frame (38) is in snap connection with the tip of the hook (612).

7. The drill for a rotary drilling rig according to claim 6, **characterized in that** a torsion block (37) is provided on each edge of the upper end face of the upper base plate (33) on both sides of the door-shaped frame (38); that the lower end of the drill cylinder body (11) is provided with a snap connection opening (111), and the snap connection opening (111) is wrapped with an edge protection strip (113), wherein the edge protection strip (113) has a contour for receiving the torsion block (37).

8. The drill for a rotary drilling rig according to claim 1, **characterized in that** two second limiting blocks (112) are provided on the inner walls of the two sides of the recesses of the drill cylinder body (11), third limiting blocks (121) are provided on the outer walls of the two sides of the cylinder flap mantle (12), wherein the second limiting blocks (112) and the third limiting blocks (121) are arranged in a staggered engagement with each other.

9. The drill for a rotary drilling rig according to claim 1, **characterized in that** the connecting portion (2) comprises an upper disc (21) fixedly connected to the ceiling end of the drill cylinder body (11), and a square head (22) is fixedly disposed on the upper end surface of the upper disc (21), wherein a square opening (221) is provided inside the square head (22).

## Revendications

1. Un foret pour un appareil de forage rotatif, comprenant un cylindre de forage (1) pourvue d'une partie de connexion (2) à l'extrémité supérieure et d'une partie coupante (3) à l'extrémité inférieure, **caractérisé en ce que** le cylindre de forage (1) comprend un corps de cylindre de forage (11) et un manteau à clapet cylindrique (12), dans lequel le corps de cylindre de forage (11) est pourvu d'une ouverture d'encoche le long de sa paroi latérale dans la direction longitudinale, et l'extrémité ouverte de l'ouverture d'encoche se trouve à la surface d'extrémité inférieure du corps de cylindre de forage (11), dans lequel le manteau à clapet cylindrique (12) se trouve au niveau de l'ouverture d'encoche et la partie supérieure du manteau à clapet cylindrique (12) est reliée de manière rotative au corps de cylindre de forage (11), dans lequel la partie coupante (3) a une première extrémité de connexion (31) et une deuxième extrémité de connexion (32) qui sont en position opposée l'une à l'autre, et la première extrémité de connexion (31) est reliée de manière rotative à la partie inférieure du manteau à clapet cylindrique (12).

2. Le foret pour un appareil de forage rotatif selon la revendication 1, **caractérisé en ce que** la partie supérieure du manteau à clapet cylindrique (12) est reliée de manière pivotante au corps de cylindre de forage (11) par une première charnière (4); et **en ce que** la première extrémité de connexion (31) est reliée de manière pivotante à la partie inférieure du manteau à clapet cylindrique (12) par une deuxième charnière (5).

3. Le foret pour un appareil de forage rotatif selon la revendication 1, **caractérisé en ce qu'**une tige de pression (6) s'étend axialement à travers l'intérieur du corps de cylindre de forage (11), la partie supérieure de la tige de pression (6) est reliée fixement à la partie de connexion (2) et la partie inférieure de la tige de pression (6) est pourvue d'un élément de crochet (61), dans lequel l'élément de crochet (61) est en connexion par encliquetage avec la seconde extrémité de connexion (32); **en ce qu'**un premier bloc de limitation (63) pour limiter le mouvement vers le haut et vers le bas de la tige de pression (6) est prévu sur la tige de pression (6) à l'intérieur du corps de cylindre de forage (11); **en ce qu'**un collier (64) est monté sur la circonférence extérieure de la partie supérieure de la tige de pression (6), et le collier (64) est relié de manière fixe à la partie de connexion (2); **en ce qu'**un ressort de compression (62) est monté sur la tige de pression (11) entre le collier (64) et le premier bloc de limitation (63).

4. Le foret pour un appareil de forage rotatif selon la revendication 1, **caractérisé en ce que** la partie coupante (3) comprend une plaque de base supérieure (33), un disque coupant (34) disposé juste en dessous de la plaque de base supérieure (33), et un tube de centrage (36) pénétrant au centre de la plaque de base supérieure (33) et du disque coupante (34), dans lequel la plaque de base supérieure (33) est reliée de manière fixe au tube de centrage (36), et le disque coupante (34) est capable de tourner autour du tube de centrage (36), dans lequel la plaque de base supérieure (33) et le disque coupante (34) présentent tous deux des évidements agencés symétriquement, dans lequel un disque denté (35) est prévu de manière fixe sur la surface d'extrémité inférieure du disque coupante (34), et le disque denté (35) comprend un siège de disque denté et des picots prévus sur le siège de disque denté, dans lequel la deuxième charnière (5) est reliée à la plaque de base supérieure (33) à la première extrémité de connexion(31).

5. Le foret pour un appareil de forage rotatif selon la revendication 4, **caractérisé en ce que** le disque denté (35) comprend un premier disque denté (351), un deuxième disque denté (352) disposé symétriquement par rapport au tube de centrage (36), et un troisième disque denté (353) disposés de manière fixe au centre de la face d'extrémité inférieure de la plaque de base supérieure (33), dans lequel le premier disque denté (351) est pourvu de premiers picots ayant la même orientation, le deuxième disque denté (352) est pourvu de deuxièmes picots ayant la même orientation, et le troisième disque denté (353) est pourvu de deux picots ayant des orientations différentes, dans lequel les orientations des premiers picots, des deuxièmes picots et des troisièmes picots sont toutes différentes, et la position du troisième disque denté (353) est inférieure à celle du premier disque denté (351) et du deuxième disque denté (352).

6. Le foret pour un appareil de forage rotatif selon la revendication 1, **caractérisée en ce que** l'élément de crochet (61) comprend un joint de crochet (611) et un crochet (612), dans lequel le joint de crochet (611) est relié de manière rotative à l'extrémité inférieure de la tige de pression (6), et le crochet (612) est relié de manière rotative à l'extrémité inférieure du joint de crochet (611); **en ce que** la surface d'extrémité supérieure de la plaque de base supérieure (33) à la deuxième extrémité de connexion(32) est pourvue d'un cadre en forme de porte (38), dans lequel le cadre en forme de porte (38) est relié par encliquetage avec la pointe du crochet (612).

7. Le foret pour un appareil de forage rotatif selon la revendication 6, **caractérisée en ce qu'** un bloc de torsion (37) est prévu sur chaque bord de la face d'extrémité supérieure de la plaque de base supérieure (33) des deux côtés du cadre en forme de porte (38); **en ce que** l'extrémité inférieure du corps de cylindre de forage (11) est pourvue d'une ouverture d'encliquetage (111), et l'ouverture d'encliquetage (111) est enveloppée d'une bande de protection de bord (113), la bande de protection de bord (113) a un contour pour recevoir le bloc de torsion (37).

8. Le foret pour un appareil de forage rotatif selon la revendication 1, **caractérisé en ce que** deux deuxièmes blocs de limitation (112) sont prévus sur les parois intérieures des deux côtés des évidements du corps de cylindre de forage (11), des troisièmes blocs de limitation (121) sont disposés sur les parois extérieures des deux côtés du manteau à clapet cylindrique (12), dans lequel les deuxièmes blocs de limitation (112) et les troisièmes blocs de limitation (121) sont agencés en engagement décalé les uns avec les autres.

9. Le foret pour un appareil de forage rotatif selon la revendication 1, **caractérisé en ce que** la partie de connexion (2) comprend un disque supérieur (21) relié de manière fixe à l'extrémité de plafond du corps de cylindre de forage (11), et une tête carrée (22) est disposé de manière fixe sur la surface d'extrémité supérieure du disque supérieur (21), dans lequel une ouverture carrée (221) est prévue à l'intérieur de la tête carrée (22).
